# EUROPÄISCHE PATENTANMELDUNG

(11) **EP 4 124 177 A1**
(43) Veröffentlichungstag der Anmeldung: **25.01.2023**
(21) Anmeldenummer: 22185410.2
(22) Anmeldetag: 18.07.2022
(51) Int. Cl.: H05B 47/155

(54) **SYSTEM ZUR INNEN- ODER AUSSENBELEUCHTUNG**

(30) Priorität: 20.07.2021 DE 102021118773
(71) Anmelder: Reichhardt GmbH Steuerungstechnik, 35410 Hungen (DE)
(72) Erfinder: Reichhardt, Andreas, 35410 Hungen (DE)
(74) Vertreter: Haarpatent Patentanwälte Krämer Meyer

(57) **Zusammenfassung**

Bei einem System (1) zur Innenbeleuchtung eines Gebäudes (7), insbesondere eines Raumes oder Außenbeleuchtung eines Platzes (8) sind mehrere Leuchten (2) vorgesehen, die an einem unbewegbaren Objekt (7) anordbar sind, wobei zumindest eine Leuchte (2) eine Lichtquelle (3) mit einer nachgeschalteten PDLC-Schicht umfasst und die Leuchten (2) mit einer Steuerungseinheit verbunden sind, die Schnittstellen zur Kommunikation mit zumindest einem externen, sich im Gebäude (7) oder auf dem Platz (8) bewegenden Steuerungssignalgeber umfasst, so dass die Beleuchtung einzelner Leuchten (2) oder Gruppen (4) von Leuchten (2) in Abhängigkeit eines Steuerungssignals des Signalgebers von der Steuerungseinheit steuerbar ist.

## Beschreibung

Die Erfindung betrifft ein System zur Innen- oder Außenbeleuchtung mit mehreren Leuchten und mindestens einer eine PDLC-Schicht aufweisenden Lichtquelle, wobei die Leuchten durch einen externen Steuerungssignalgeber steuerbar sind.

Im Stand der Technik sind zahlreiche Ausgestaltungen von Leuchten bekannt die beispielsweise dem Ausleuchten von Wohn- und Arbeitsräumen, Gebäuden, Straßen und Plätzen dienen. Hierbei werden unterschiedliche Anforderungen an die Leuchten gestellt, wie beispielsweise Helligkeit, Farben, Farbtemperatur als auch direkte und indirekte Beleuchtung.

Zur Modifizierung der Beleuchtung können prinzipiell streuende, absorbierende oder beruhigende Elemente eingesetzt werden, wie zum Beispiel mechanische Vorrichtungen wie bewegliche Blenden oder Lamellen, durch die Abstrahlrichtung oder Streulichtanteil eingestellt werden können. Nachteilig bei derartigen mechanischen Elementen ist, dass die Fertigung derartiger Systeme aufwendig ist und die mechanischen Elemente an sich anfällig für Krafteinwirkungen sind. Außerdem fallen hierfür hohe Kosten an.

DE 94 18 816 U1 offenbart eine Lichtquelle und ein beleuchtbares flächiges optisches Element, das durchsichtig oder durch Streuung oder durch Absorption undurchsichtig ist. Das optische Element besteht aus einem elektrooptischen Material oder enthält zumindest ein derartiges, sodass durch ein hieran anlegbares elektrisches Feld der Zustand des optischen Elementes veränderbar ist. Das optische Element besteht aus einem polymerdispersen Flüssigkristallfilm (PDLC-Film) oder enthält zumindest einen solchen. Der PDLC-Film kann zwischen zwei Glasplatten angeordnet sein, die mit durchsichtigen Elektroden beschichtet sind. Die PDLC-Filme sind ohne angelegtes elektrisches Feld milchig weiß und undurchsichtig, da einfallendes Licht aufgrund der unterschiedlichen Brechungsindices der Tröpfchen und der Polymermatrix gestreut wird. Durch Anlegen eines elektrischen Feldes werden die flüssigkristallinen Moleküle umorientiert und die Brechungsindices so angepasst, dass die Filme dann nicht mehr streuend, sondern durchsichtig sind. Außerdem gibt es einen zweiten Typ von PDLC-Film, die in umgekehrter Weise ohne elektrisches Feld durchsichtig und bei eingeschaltetem elektrischem Feld durch Streuung undurchsichtig sind.

DE 10 2008 022 795 A1 beschreibt einen KFZ-Scheinwerfer mit einem optischen Element, dessen Brennweite durch Anlegen einer Spannung geändert werden kann.

DE 197 41 616 A1 offenbart ein adaptive Beleuchtungseinrichtung mit einer Lichtquelle und einem optischen Element mit einem PDLC-Film.

EP 3 105 498 B1 beschreibt eine tragbare elektrische Lampe mit einer elektrooptischen Vorrichtung aus einem Diffusionspolymer-Flüssigkristall.

DE 10 2014 213 179 A1 offenbart eine Fahrzeuglampe mit einem optischen Element mit einem Flüssigkristall.

EP 0 902 314 B1 beschreibt eine Lampe (z. B. eines Fahrzeuges) mit einem Diffusor, der elektrisch beeinflussbar ist und einen in einem Polymer eingebetteten Flüssigkristall umfasst, der durch Anlegen einer elektrischen Spannung ausrichtbar und somit in lichtdurchlässig oder-undurchlässig veränderbar ist.

Der Erfindung liegt die Aufgabe zugrunde, ein System bereitzustellen, das eine von externen Gegebenheiten oder eines Signals abhängige Beleuchtung bereitstellt.

Gelöst wird die Aufgabe durch die Merkmale des Anspruchs 1. Bevorzugte Ausgestaltungen sind in den abhängigen Ansprüchen beschrieben.

Die Aufgabe wird erfindungsgemäß dadurch gelöst, dass ein System zur Innenbeleuchtung eines Gebäudes, insbesondere eines Raumes, insbesondere eines im Wesentlichen geschlossenen Raumes oder Außenbeleuchtung eines Platzes mit mehreren Leuchten bereitgestellt wird, die an einem unbewegbaren Objekt angeordnet sind, wobei zumindest eine Leuchte eine Lichtquelle mit einer nachgeschalteten PDLC-Schicht umfasst und die Leuchten mit einer Steuerungseinheit verbunden sind, die Schnittstellen zur Kommunikation mit zumindest einem externen, sich im Gebäude oder auf dem Platz bewegenden Steuerungssignalgeber umfasst, so dass die Beleuchtung einzelner Leuchten oder Gruppen von Leuchten in Abhängigkeit eines Steuerungssignals des Signalgebers von der Steuerungseinheit steuerbar ist.

Insbesondere betrifft die Erfindung die Verwendung eines Systems zur Innenbeleuchtung eines zur Unterbringung von Haustieren dienenden Gebäudes oder eines Teiles hiervon, insbesondere eines Stalls, mit mehreren Leuchten, die an einem unbewegbaren Objekt im Stall angeordnet sind, wobei zumindest eine Leuchte eine Lichtquelle mit einer nachgeschalteten PDLC-Schicht umfasst und die Leuchten mit einer Steuerungseinheit verbunden sind, die Schnittstellen zur Kommunikation mit zumindest einem externen, sich im Gebäude bewegenden Steuerungssignalgeber umfasst, so dass die Beleuchtung einzelner Leuchten oder Gruppen von Leuchten in Abhängigkeit eines Steuerungssignals des Signalgebers von der Steuerungseinheit steuerbar ist.

Insbesondere betrifft die Erfindung die Verwendung eines Systems zur Außenbeleuchtung eines Parkplatzes, mit mehreren Leuchten, die an einem unbewegbaren Objekt auf dem Parkplatz angeordnet sind, wobei zumindest eine Leuchte eine Lichtquelle mit einer nachgeschalteten PDLC-Schicht umfasst und die Leuchten mit einer Steuerungseinheit verbunden sind, die Schnittstellen zur Kommunikation mit zumindest einem externen, sich auf dem Platz bewegenden Steuerungssignalgeber umfasst, so dass die Beleuchtung einzelner Leuchten oder Gruppen von Leuchten in Abhängigkeit eines Steuerungssignals des Signalgebers von der Steuerungseinheit steuerbar ist.

Der Steuerungssignalgeber ist im Sinne der Erfindung insbesondere ein sich bewegendes Lebewesen oder eine sich bewegende Landmaschine, bzw. deren Anbaugerät oder eine sonstige Maschine, z. B. ein Fahrzeug. Dagegen ist die Beleuchtung an einem unbewegbaren, d. h. einem sich nicht bewegenden Objekt angebracht.

Je nach Steuerungssignal des Signalgebers kann die Beleuchtung des Systems variiert, sprich verändert werden, indem beispielsweise die PDLC-Schicht elektrisch beeinflusst wird. Hierdurch wird ein adaptives System bereitgestellt, welches auf externe Signale reagiert und hierdurch steuerbar ist. Das Objekt kann im Sinne der Erfindung zum Beispiel ein Teil eines Gebäudes, das Gebäude an sich, ein Mast oder ein sonstiges unbewegbares Mittel sein, an dem Leuchten zur Ausleuchtung des Gebäudes, eines Raumes oder eines Platzes befestigbar sind. Das System wird als Innenbeleuchtung eines Gebäudes, insbesondere eines Raumes oder mehrerer Räume oder als Außenbeleuchtung eines Platzes benutzt. Als Beispiel für einen Raum sei hier beispielhaft ein Stall genannt. Als Beispiel für eine Außenbeleuchtung sei hier beispielhaft ein offener Parkplatz oder geschlossener Parkplatz, d. h. ein Parkhaus genannt.

In einer bevorzugten Ausgestaltung ist vorgesehen, dass nicht nur eine, sondern mehrere, insbesondere alle Lichtquellen der Leuchten, bzw. des Systems eine PDLC-Schicht aufweisen. Die PDLC-Schicht kann hierfür beispielsweise auf die Lichtquellen an sich oder die Leuchten als Folie aufgebracht werden, d. h. auf jede Lichtquelle oder Leuchte bzw. Gruppen von Lichtquellen oder Leuchten oder alle Lichtquellen bzw. Leuchten. Des Weiteren kann auch vorgesehen sein, dass die PDLC-Schicht in Gestalt einer Folie auf zum Beispiel eine durchscheinbare Kunststoffschicht, zum Beispiel eine Plexiglasscheibe, aufgebracht wird und diese dann mehreren Lichtquellen bzw. Leuchten nachgeschaltet ist. Dies hat den Vorteil, dass die PDLC-Schicht in Gestalt einer Plexiglasscheibe einfach ergänzt bzw. ausgetauscht werden kann. Hierdurch ist es möglich, in Abhängigkeit eines Signals des externen Signalgebers, einzelne Leuchten oder Gruppen von Leuchten bzw. Lichtquellen durch Beeinflussung deren PDLC-Schicht oder -Schichten zu steuern. Durch die elektrische Beeinflussung einer PDLC-Schicht kann beispielsweise deren Transmission, in Abhängigkeit eines Steuerungssignals geändert werden, sodass zum Beispiel der Lichtkegel oder die Lichtstreuung einer Leuchte veränderbar wird. Insbesondere können durch die Verwendung einer PDLC-Schicht die Streufelder der Lichtquelle einfach und schnell stufenlos verändert werden.

Außerdem kann es vorteilhaft sein, wenn eine PDLC-Schicht mit einer Prismenstruktur besetzt ist, sodass das Farbspektrum gezielt in seine Elemente zerlegt werden kann und in Bereichen des abgestrahlten Lichtkegels die Farbspektren gewechselt werden können. Hierfür kann eine Prismenschicht auf die PDLC-Schicht aufgebracht, das heißt, dieser nachgeschaltet werden.

Diesbezüglich ist es vorteilhaft, wenn die PDLC-Schicht derart gestaltet ist, dass deren abgestrahltes Lichtspektrum elektrisch veränderbar ist. Hierbei kann über die Zusammensetzung verschiedenartiger Polymere, insbesondere einer Polymermischung das Farbspektrum einer Lichtquelle in Abhängigkeit von der Umgebung und im Verbund verändert werden. Dies hat den Vorteil, dass beispielsweise bei bestimmten Lichtverhältnissen ein passendes Lichtspektrum verwendet wird. So hat sich beispielsweise herausgestellt, dass bei Nebel oder Staub eine Verschiebung Richtung Rot vorteilhaft sein kann.

Es kann vorgesehen sein, dass die Lichtquelle ein Halbleiterlaser oder eine LED ist. Je nach Anwendung des Systems können Halbleiterlaser-Lichtquellen oder LED-Lichtquellen vorteilhaft sein. Die Lichtquellen können in einer bevorzugten Ausgestaltung verschiedene Wellenlängen abstrahlen. Dies bedeutet, dass zum Beispiel die LEDs der Leuchten aus verschiedenen Materialien bestehen, sodass Farben wie Rot, Orange, Gelb, Grün, Violett und Blau darstellbar sind. Hierdurch können einzelne Lichtquellen oder Gruppen eines Systems verschiedene Farben darstellen.

Um das System zu steuern, kann vorgesehen sein, dass das System mit der Steuerungseinheit verbundene Sensoren umfasst. Hierunter können beispielsweise, aber nicht abschließend Bewegungssensoren fallen, die über kabelfreie oder kabelgebundene Verbindungen mit der Steuerungseinheit datenaustauschend verbunden sind. Hierdurch kann in Abhängigkeit eines Signals eines Sensors, der in dieser Ausgestaltung als externer Signalgeber fungiert, Leuchten oder Gruppen von Leuchten in Abhängigkeit von z. B. einer Bewegung ausgelöst werden und den Bereich der Bewegung beleuchten.

Es kann vorgesehen sein, dass die Steuerungseinheit Hardwareschnittstellen zur kabelfreien Daten- und Signalübertragung umfasst. Derartige Hardwareschnittstellen umfassen beispielsweise Bluetooth-, W-Lan-, NFC- und RFID-Schnittstellen und ermöglichen mitunter eine Kommunikation der Steuerungseinheit mit einem oder mehreren externen Steuerungssignalgeber. Bei dem Signalgeber kann es sich beispielsweise, aber nicht abgeschlossen, um ein sich in einem Stall befindliches Haustier handeln, das einen Transponderchip trägt. Ein Signalgeber kann auch ein auf einem Parkplatz parkendes Fahrzeug sein.

Das System kann eine Steuerungseinheit umfassen, die alle Leuchten bzw. Lichtquellen steuert. Es kann jedoch auch vorgesehen sein, dass das System mehrere Steuerungseinheiten umfasst, die jeweils eine Gruppe von Leuchten bzw. Lichtquellen steuern. Des Weiteren kann es vorteilhaft sein, dass jeweils eine Leuchte bzw. Lichtquelle eine Steuerungseinheit umfasst und von dieser gesteuert wird. Die Steuerungseinheit kann beispielsweise als Chip ausgestaltet und Bestandteil der Leuchten sein. Dies hat den Vorteil, dass hierdurch ein kompaktes System bereitgestellt werden kann, das individuell steuerbare Leuchten umfasst und das auch einfach zu demontieren und montieren ist.

Die Steuerungseinheit verfügt insbesondere über wenigstens eine Schnittstelle zum Verbinden mit einem maschineneigenen Bussystem einer Maschine. Maschinen weisen in der Regel ein Bussystem auf, über das die verschiedenen Komponenten und Bauteile der Maschine miteinander kommunizieren und Daten austauschen. Die Schnittstellen der Steuerungseinheit kann derart gestaltet sein, dass die Steuerungseinheit über eine datenübertragende Verbindung, wie beispielsweise W-LAN auf ein gesichertes maschineneigenes Bussystem zugreift und über Autorisierungsprotokolle Zugriff erhält. Infolge kann das System von dem maschineneigenen Bussystem Daten oder Signale empfangen bzw. diese auch an das Bussystem übermitteln, sodass eine Steuerung des Systems durch die Maschine möglich ist. Bei der Maschine kann es sich beispielsweise um eine Arbeitsmaschine handeln, die z. B. mit dem in einem Raum angeordneten System kommuniziert und bei der die Beleuchtung je nach Arbeitsschritt verändert wird. Das heißt, durch den Zugriff auf das maschineneigene Bussystem kann das System von der Maschine als externer Signalgeber gesteuert werden.

Des Weiteren ist es vorteilhaft, dass die Steuerungseinheit mindestens eine Hardwareschnittstelle zur Herstellung einer W-Lan-, Bluetooth- oder NFC- oder kabelgebundenen Verbindung nach ISO 11783 umfasst. Hierdurch können das System bzw. die Steuerungseinheit mit einer Landmaschine kommunizieren und Daten bzw. Signale von dieser empfangen und an diese senden. Dies ermöglicht mitunter eine automatische oder manuelle Steuerung des Systems durch zum Beispiel den Fahrer der Landmaschine und in Abhängigkeit von den von der Landmaschine durchgeführten Arbeitsschritten. Als Beispiel sei hier eine durch einen Stall fahrende Landmaschine genannt, deren dort erfolgende Tätigkeiten oder Bewegungen eine Steuerung der Beleuchtung initiiert, so dass beispielsweise die Tätigkeitsbereiche oder der Bewegungsverläufe ausgeleuchtet werden.

Auch Gebäude können über ein Bussystem verfügen, das im Allgemeinen als Smart Home bekannt ist. Diesbezüglich ist es vorteilhaft, dass die Steuerungseinheit über eine Schnittstelle zum Verbinden mit einem Bussystem eines Gebäudes verfügt. Die Schnittstelle, die beispielsweise als W-Lan-Schnittstelle ausgestaltet ist, ermöglicht eine datenaustauschende Verbindung, das heißt den Austausch von Daten oder Signalen über eine insbesondere kabelfreie Verbindung zwischen einem Gebäude und einem System. Hierdurch kann das beispielsweise in oder an einem Gebäude angebrachte System in einfacher Weise individuell gesteuert werden. Das Gebäude kann beispielsweise ein Stall oder ein Parkhaus sein.

Die Leuchten des Systems könne je nach Anwendung manuell oder automatisch gesteuert werden. Es kann auch vorgesehen sein, dass immer ein manueller Eingriff eingerichtet ist, so dass das System in Notsituationen manuell bedienbar bleibt.

In einer Ausgestaltung ist ein Polarisationsfilter zumindest einer Lichtquelle oder einer Leuchte nachgeschaltet ist. Der Polarisationsfilter kann Bestandteil der Lichtquelle bzw. Leuchte sein oder beispielsweise auf diese als Folie aufgeklebt werden. Hierdurch kann der Lichtaustritt gezielt polarisiert werden.

Die Erfindung wird nachfolgend anhand von Ausführungsbeispielen der Erfindung näher erläutert, die in der Zeichnung dargestellt sind. Es zeigen
- Figur 1 bis Figur 4: Ausgestaltungen eines Systems mit mehreren Leuchten,
- Figur 5: ein Innenraum eines Gebäudes mit einem System
- Figur 6 bis Figur 8: weitere Innenräume von Gebäuden mit Systemen

Figur 1 bis Figur 4 zeigen Ausgestaltungen eines Systems mit mehreren Leuchten. Wie die Figuren beispielhaft illustrieren, kann das System 1 mehrere miteinander verbundene und beispielsweise eine konvexe Gesamtform bildende Ansammlung von Leuchten 2 umfassen. Die Leuchten 2 können eine gemeinsame Stromversorgung oder einzelne getrennte Stromversorgungen aufweisen. Jede Leuchte 2 beinhaltet insbesondere eine Lichtquelle 3, die beispielsweise in Gestalt einer LED vorliegen kann. Wenigstens eine Lichtquelle 3 weist eine in ihrem Strahlengang angeordnete nicht gezeigte PDLC-Schicht auf, wobei in einer bevorzugten Ausgestaltung jede Lichtquelle 3 oder Leuchte 2 eine vorgeschaltete PDLC-Schicht aufweist. Die PDLC-Schicht kann als Folie auf die Leuchten 2 aufgeklebt sein. Durch die PDLC-Schicht sind Eigenschaften der Lichtquelle 3 bzw. der Leuchten 2 veränderbar, indem die PDLC-Schicht elektrisch gesteuert und so deren Transmission verändert wird. Die Stromversorgung des Systems 1 kann ebenfalls mit der PDLC-Schicht verbunden sein. Es kann jedoch auch eine separate Stromversorgung für die PDLC-Schicht oder -Schichten vorgesehen sein. Die PDLC-Schicht ermöglicht die Veränderung des abgestrahlten Lichts der Leuchten 2 bzw. Lichtquellen 3, insbesondere, aber nicht abschließend Lichtstärke, Polarisation, Streuungswinkel, aber auch Wellenlänge (Farbe).

Die Leuchten 2, insbesondere die Lichtquellen 3 sind mit einer nicht gezeigten Steuerungseinheit oder mehreren Steuerungseinheiten verbunden, die beispielsweise als Chip ausgestaltet und Bestandteil der Leuchten 2 sein können. Es kann jedoch auch vorteilhaft sein, nicht jede Leuchte 2 mit einer Steuerungseinheit zu koppeln, sondern Gruppen 4 von Leuchten festzulegen, die dann wiederum mit einer Steuerungseinheit angesteuert werden. Das heißt, je nach Bedarf bzw. Anwendung können die Leuchten 2 in Gruppen 4 oder einzeln gesteuert werden. Die Steuerung der Steuerungseinheit erfolgt vorzugsweise über einen externen Steuerungssignalgeber 5, der ein Steuerungssignal über in der Steuerungseinheit vorliegende Schnittstellen an die Steuerungseinheit übermittelt. Hierdurch ist es beispielsweise möglich, wie schemenhaft in Figur 1 gezeigt, die am linken Rand des System 1 angeordneten Leuchten 2 in Gruppe 4 anzusteuern und einen definierten kombinierten Strahlengang zu formen, wogegen die Gruppen 4 von Leuchten 2 in dem mittleren Bereich der Systems 1 unterschiedlich angesteuert und zum Beispiel eine andere Wellenlänge oder eine andere Strahlungsintensität aufweisen. Die am rechten äußeren Rand des Systems 1 angeordneten Leuchten 2 sind nicht in Benutzung.

Ein ähnliches Bild zeigt Figur 3, wobei die hier im Randbereich des Systems 1 angeordneten Gruppen 4 von Leuchten 2 synchron gesteuert und eine im Wesentlichen identische Strahlungsintensität oder Wellenlänge aufweisen. Eine zentral vorliegende Gruppe 4 von Leuchten 2 weist dagegen eine schwächere Strahlungsintensität oder zum Beispiel eine verschiedenartige Wellenlänge wie die beiden flankierenden Gruppen 4 auf. Hierdurch können unterschiedliche Bereiche - je nach Anwendung und Bedarf - mit unterschiedlicher Intensität oder Wellenlänge beleuchtet werden.

In Figur 4 ist im Prinzip die Umkehrung der Figur 3 gezeigt, bei der die beiden äußeren, am Rand liegenden Gruppen 4 derart gesteuert sind, dass sie eine schwächere Strahlungsintensität oder andere Wellenlänge erzeugen als die zentral und von den beiden äußeren Gruppen 4 flankierende Gruppe 4 von Leuchten 2.

In Figur 5 ist das System 1 in Gestalt von beispielsweise drei Reihen von Leuchten 2 in einem Stall als Gebäude 7 gezeigt. Das System 1, bzw. die Steuerungseinheiten des Systems 1 verfügen über Hardwareschnittstellen, mit denen die Kommunikation mit einem externen Steuerungssignalgeber 5 erfolgt und entsprechend der Steuerung der Leuchten einzeln oder in Gruppen 4 einstellbar ist. In modernen Landbetrieben tragen zum Beispiel Kühe Sender, über die verschiedene Prozesse im Stall steuerbar sind. So kann beispielsweise die Melkanlage die Kuh erkennen und sich entsprechend justieren. Gleiches gilt für Futterspender. Das System 1, bzw. die Steuerungseinheit des Systems 1 kann ein Signal einer Kuh als Signalgeber 5 empfangen und entsprechend einzelne Gruppen 4 der Leuchten 2 oder einzelne Leuchten 2 ansteuern, so dass beispielsweise das Licht der Bewegung der Kuh folgt. Andere Bereiche des Stalles, in dem sich beispielsweise keine wichtigen Geräte oder Kühe befinden, können vom System 1 unbeleuchtet bleiben, da das System 1 von dort kein Signal erhält. Auch die Größe der Bestrahlung, das heißt, der Leuchtpegel kann durch das System 1 in Abhängigkeit der Anzahl sich in einem definierten Bereich befindlichen Kühe eingestellt werden. Befinden sich beispielsweise im Futterbereich mehrere Kühe kann der Bereich stärker vom System ausgeleuchtet werden, da das System die Ausleuchtung über das empfangene Signal der Signalgeber 5 steuert.

Auch kann die Beleuchtungsintensität entsprechend gesteuert werden, sodass beispielsweise die Bereiche, in denen sich keine Kühe befinden, indirekt, also mit einem schwachen Licht beleuchtet werden. Das gleiche kann für Ruhebereiche gelten, in dem entsprechend nur eine indirekte Beleuchtung des Systems 1 erfolgt. Ruhebereiche für die Kühe können durch das System 1 auch mit z. B. einem Infrarotlicht bestrahlt werden, sofern sich dort Signalgeber 5, also Kühe aufhalten. Dagegen können Bereiche des Gebäudes, insbesondere des Stalles, die von einer Landmaschine 6 bearbeitet werden, stärker ausgeleuchtet werden, indem das System 1, insbesondere die Steuerungseinheit über Schnittstellen mit der in Figur 5 illustrierten Landmaschine 6 als Signalgeber 5 kommuniziert und somit über deren Weg bzw. Standort informiert ist und quasi die Beleuchtung der Bewegung der Landmaschine 6 folgt bzw. deren Tätigkeit anpasst.

Landmaschinen 6 weisen in der Regel ein maschineneigenes Bussystem auf, über das nicht nur der Traktor an sich, sondern auch etwaige Anbaugeräte, die ebenfalls mit dem Bussystem verbunden sind, steuerbar sind. Außerdem werden hierüber Daten zwischen den Teilnehmern ausgetauscht, die beispielsweise über ein Anzeigemittel in der Fahrerkabine der Landmaschine 6 angezeigt werden. Die Steuerungseinheit des erfindungsgemäßen Systems 1 weist in einer Ausgestaltung mindestens eine Schnittstelle zum Verbinden mit einem derartigen Bussystem einer Maschine, insbesondere eine Landmaschine 6 auf. Die Verbindung kann entweder kabelfrei oder kabelgebunden hergestellt werden. Hierdurch wird das System 1 in das Bussystem der Landmaschine 6 datenaustauschend eingebunden und kann automatisch oder manuell gesteuert werden. Hierdurch kann das System 1, insbesondere die Beleuchtung des Stalls relativ zur Bewegung der Landmaschine 6 oder zu deren Aktivität gesteuert werden. Lädt die Landmaschine 6 beispielsweise Futter ab, kann durch ein entsprechendes Signal an das System 1 der Bereich, in den das Futter abgeladen werden soll, stärker und großflächig ausgeleuchtet werden. Das heißt, die Landmaschine 6, deren Anbaugerät oder eine sonstige sich im Stall bewegende Maschine dient als Signalgeber 5. Signalgeber 5 und System 1 sind vorteilhafterweise datenaustauschend miteinander verbunden.

In einer besonders bevorzugten Ausgestaltung der Erfindung erfolgt die Steuerung des Systems 1 automatisch, sodass eine Aktion des Signalgebers 5, hier die Landmaschine oder die Kühe im Prinzip eine Aktion des Systems 1 hervorruft. Dadurch, dass das System 1 über die Steuerungseinheit in das Bussystem der Landmaschine 6 eingebunden werden kann, werden entsprechende Steuerungsbefehle, die die Landmaschine 6 empfängt, auch an die Steuerungseinheit gesendet. Hierbei dienen im Grunde das maschineneigene Bussystem bzw. die Steuerungsvorrichtung der Landmaschine 6 als Steuerungssignalgeber.

Das System 1 ermöglicht somit eine Ausleuchtung von Räumen, insbesondere eines Stalles in Abhängigkeit von externen Steuerungssignalen eines oder mehrerer Steuerungssignalgeber, die über Hardwareschnittstellen mit zumindest einer Steuerungseinheit kommunizieren. Die in Figur 5 angedeutete Anwendung ist selbstverständlich auch auf sonstige Gebäude übertragbar. Beispielsweise könnte eine Firmenhalle in Abhängigkeit vom Betrieb von Arbeitsmaschinen unterschiedlich ausgeleuchtet werden.

Eine weitere Anwendung des Systems 1 ist in den Figuren 6-8 gezeigt. Das System 1 kann zur Beleuchtung eines Platzes 8, insbesondere eines Parkplatzes oder eines Parkhauses benutzt werden und entsprechend mit den Fahrzeugen als Signalgeber kommunizieren. Moderne Fahrzeuge verfügen über zahlreiche Verbindungsmöglichkeiten, die entsprechend mit der Steuerungseinheit in Gestalt von Steuerungssignalgebern kommunizieren können. So kann beispielsweise einem Fahrzeug ein freier Parkplatz durch Anleuchtung desselben angezeigt werden. Besetzte Parkplätze werden entsprechend nicht beleuchtet und erst dann beleuchtet, wenn das parkende Fahrzeug gestartet wird. Auch kann der Weg eines Fahrzeuges beim Befahren des Parkhauses beleuchtet werden, indem das Fahrzeug seine Position an das System 1 übermittelt und dieses entsprechend die Leuchten bzw. deren PDLC-Schichten steuert. Dieses Prinzip ist nicht nur auf Fahrzeuge anwendbar, sondern auch auf Personen, die sich beispielsweise in einem Treppenaufgang in einem Gebäude bewegen, wie schemenhaft in Figuren 15 und 16 illustriert ist. Die Person kann einen externen Steuerungssignalgeber mit sich führen, der beispielsweise in Gestalt eines Smartphones oder eines NFC-Senders vorliegt und mit den Steuerungseinheiten über Schnittstellen kommuniziert und hiernach die Beleuchtung einzelner Leuchten nach Standort der Person steuert. Das Licht folgt der Bewegung der Person, durch Steuerung der PDLC-Schichten, indem die Transmission dieser verändert wird. Auch können einzelne Gruppen von Leuchten 2 je nach Standort oder Weg der Person auch abgeschaltet, also deaktiviert bleiben. Selbstverständlich wäre es auch möglich, die Position des Fahrzeuges bzw. eines freien oder besetzten Parkplatzes oder einer Person über Sensoren, wie Lichtschranken oder Bewegungssensoren zu ermitteln und ein Signal an die Steuerungseinheit des Systems 1 zu senden.

Ein Vorteil des Systems 1 ist, dass die Leuchten 2 in Abhängigkeit eines oder mehrerer externer Signalgeber die Beleuchtung variieren können, indem PDLC-Schichten elektrisch gesteuert werden. Dies ist insbesondere bei einer datenaustauschenden Kommunikation via Bussystem mit Plätzen 8, Maschinen und Landmaschinen 6 von Vorteil.

## Patentansprüche

1. System (1) zur Innenbeleuchtung eines Gebäudes (7), insbesondere eines Raumes oder Außenbeleuchtung eines Platzes (8) mit mehreren Leuchten (2), die an einem unbewegbaren Objekt (7) angeordnet sind, wobei zumindest eine Leuchte (2) eine Lichtquelle (3) mit einer nachgeschalteten PDLC-Schicht umfasst und die Leuchten (2) mit einer Steuerungseinheit verbunden sind, die Schnittstellen zur Kommunikation mit zumindest einem externen, sich im Gebäude (7) oder auf dem Platz (8) bewegenden Steuerungssignalgeber umfasst, so dass die Beleuchtung einzelner Leuchten (2) oder Gruppen (4) von Leuchten (2) in Abhängigkeit eines Steuerungssignals des Signalgebers von der Steuerungseinheit steuerbar ist.

2. System (1) nach Anspruch 1, **dadurch gekennzeichnet, dass** die Lichtquelle (3) ein Halbleiterlaser oder eine LED ist.

3. System (1) nach Anspruch 1 oder 2, **dadurch gekennzeichnet, dass** das System (1) mit der Steuerungseinheit verbundene Sensoren umfasst.

4. System (1) nach einem der vorhergehenden Ansprüche, **dadurch gekennzeichnet, dass** die Steuerungseinheit Hardwareschnittstellen zur kabelfreien Daten- und Signalübertragung umfasst.

5. System (1) nach einem der vorhergehenden Ansprüche, **dadurch gekennzeichnet, dass** die Steuerungseinheit als Chip ausgestaltet und Bestandteil der Leuchten (2) ist.

6. System (1) nach einem der vorhergehenden Ansprüche, **dadurch gekennzeichnet, dass** die Steuerungseinheit mindestens eine Hardwareschnittstelle zur Herstellung einer W-Lan-, Bluetooth- oder NFC-, oder kabelgebundenen Verbindung umfasst.

7. System (1) nach einem der vorhergehenden Ansprüche, **dadurch gekennzeichnet, dass** die Steuerungseinheit über eine Schnittstelle zum Verbinden mit einem Bussystem eines Gebäudes (7) verfügt.

8. System (1) nach einem der vorhergehenden Ansprüche, **dadurch gekennzeichnet, dass** die Leuchten (2) manuell oder automatisch steuerbar sind.

9. System (1) nach einem der vorhergehenden Ansprüche, **dadurch gekennzeichnet, dass** die Lichtquellen (3) verschiedene Wellenlängen abstrahlen.

10. System (1) nach einem der vorhergehenden Ansprüche, **dadurch gekennzeichnet, dass** ein Polarisationsfilter zumindest einer Lichtquelle (3) oder einer Leuchte (2) nachgeschaltet ist.

11. System (1) nach einem der vorhergehenden Ansprüche, **dadurch gekennzeichnet, dass** die PDLC-Schicht als Folie der Lichtquelle (3) nachgeschaltet ist.

12. System (1) nach einem der vorhergehenden Ansprüche, **dadurch gekennzeichnet, dass** die PDLC-Schicht derart gestaltet ist, dass deren abgestrahltes Lichtspektrum elektrisch veränderbar ist.

13. System (1) nach einem der vorhergehenden Ansprüche, **dadurch gekennzeichnet, dass** die PDLC-Schicht in Abhängigkeit eines Steuerungssignals derart steuerbar ist, dass sich deren Transmission ändert.
